# DEMANDE DE BREVET EUROPEEN

(11) **EP 2 754 778 A1**
(43) Date de publication de la demande: **16.07.2014**
(21) Numéro de dépôt: 14150374.8
(22) Date de dépôt: 07.01.2014
(51) Int. Cl.: E04G 11/56

(54) **Poutrelle primaire de soutien à longueur ajustable**

(30) Priorité: 11.01.2013 FR 1350280
(71) Demandeur: ALPHI, 73420 Viviers du Lac (FR)
(72) Inventeur: La désignation de l'inventeur n'a pas encore été déposée
(74) Mandataire: Poncet, Jean-François

(57) **Abrégé**

Poutrelle primaire (1) de soutien pour coffrage de dalle ou analogue, comprenant une âme centrale (2) s'étendant selon une direction longitudinale (I-I). Des premier (5) et deuxième (6) manchons sont montés respectivement à coulissement selon la direction longitudinale (I-I) sur des premier (20a) et deuxième (20b) tronçons d'extrémité de l'âme centrale (2).

## Description

La présente invention concerne une poutrelle primaire de soutien pour coffrage de dalle ou analogue, et concerne plus particulièrement une poutrelle primaire de soutien à longueur ajustable.

Du document FR 2 794 155 A1, on connaît une poutrelle de soutien pour la construction de linteaux par coffrage. Cette poutrelle présente une longueur ajustable grâce à deux éléments montés à coulissement l'un dans l'autre. Pour ce faire, l'un des éléments présente une section transversale très inférieure à l'autre des éléments, de façon à pouvoir être reçu et contenu dans ce dernier.

La poutrelle du document FR 2 794 155 A1 est dépourvue de moyens permettant l'accrochage de poutrelles secondaires sur la totalité de sa longueur, notamment lorsqu'elle est déployée à longueur maximale. Cette poutrelle n'est donc pas utilisable en tant que poutrelle primaire de soutien pour coffrage de dalle ou analogue. Le coffrage d'une dalle ou analogue requiert en effet la solidarisation les unes aux autres d'une pluralité de poutrelles primaires par l'intermédiaire de poutrelles secondaires servant d'entretoises entre lesdites poutrelles primaires.

Un autre inconvénient de la poutrelle du document FR 2 794 155 A1 est que, du fait des sections transversales très différentes de ses deux éléments constitutifs, son comportement en flexion sous charge n'est pas aisément prévisible et calculable, et ce d'autant plus que ce comportement varie en fonction du déploiement plus ou moins important de la longueur de la poutrelle.

Le document US 2010/0071141 A1 décrit une poutrelle primaire de soutien selon le préambule de la revendication 1.

Le document US 3,993,282 A décrit une poutrelle à manchons d'extrémité coulissants, mais qui est dépourvue de moyens d'accrochage de poutrelles secondaires, et dont l'âme centrale ne présente aucun tronçon à section transversale identique à celles des manchons d'extrémité coulissants.

Un premier problème proposé par l'invention est de fournir une poutrelle primaire de soutien pour coffrage de dalle ou analogue, comportant une longueur ajustable afin de diminuer les références de poutrelles primaires que doit tenir en stock le fournisseur de matériel de coffrage de dalle ou analogue.

Simultanément, l'invention vise à fournir une poutrelle primaire dont l'ajustabilité en longueur nuit le moins possible au besoin d'accrochage de poutrelles secondaires pour la formation d'une structure de soutien pour coffrage de dalle ou analogue, tout en procurant une gestion et une utilisation simplifiées des poutrelles secondaires.

Selon un autre aspect, l'invention vise à concevoir une poutrelle primaire à comportement en flexion sous charge permettant un éventuel renforcement par la disposition d'étais de soutènement de façon simple et intuitive, sans avoir à effectuer de calculs de résistance trop compliqués.

Pour atteindre ces buts, ainsi que d'autres, l'invention propose une poutrelle primaire de soutien pour coffrage de dalle ou analogue, comprenant une âme centrale s'étendant selon une direction longitudinale entre une première extrémité et une deuxième extrémité, comportant :
- des moyens intermédiaires d'accrochage de poutrelles secondaires, disposés de façon fixe sur un tronçon intermédiaire de l'âme centrale,
- des premier et deuxième manchons, comportant chacun des premiers ou deuxièmes moyens d'accrochage de poutrelles secondaires respectifs et des premier ou deuxième nez d'accrochage respectifs, montés respectivement à coulissement selon la direction longitudinale sur des premier et deuxième tronçons d'extrémité de l'âme centrale de façon à pouvoir coulisser sur l'âme centrale de part et d'autre, vers et à l'écart, des moyens intermédiaires d'accrochage de poutrelles secondaires ;
selon l'invention :
- les moyens intermédiaires d'accrochage de poutrelles secondaires et les premiers et deuxièmes moyens d'accrochage de poutrelles secondaires s'étendent respectivement latéralement et longitudinalement le long du tronçon intermédiaire de l'âme centrale et le long des premier et deuxième manchons,
- les moyens intermédiaires d'accrochage de poutrelles secondaires sont portés par un troisième manchon,
- le troisième manchon présente une section transversale identique à celle des premier et deuxième manchons.

Une telle poutrelle présente une longueur ajustable par coulissement des premier et deuxième manchons sur l'âme centrale. Cela permet au fournisseur de matériel de coffrage de dalle ou analogue de diminuer considérablement le nombre de références de poutrelles primaires à tenir disponibles en stock, la longueur de chaque poutrelle primaire pouvant être ajustée à plusieurs situations particulières rencontrées par les maçons.

L'âme centrale et chacun des premier et deuxième manchons étant pourvus de moyens d'accrochage de poutrelles secondaires, on nuit le moins possible au besoin d'accrochage de poutrelles secondaires pour l'assemblage d'une structure de coffrage de dalle ou analogue.

Il est en outre possible de coulisser partiellement de façon sensiblement identique, de part et d'autre du tronçon intermédiaire, chacun des premier et deuxième manchons pour ajuster la longueur totale de la poutrelle primaire, de façon que le comportement en flexion de la poutrelle primaire soit symétrique de part et d'autre du tronçon intermédiaire de l'âme centrale. Les calculs de résistance en flexion sous charge sont ainsi grandement facilités, ainsi que le positionnement d'éventuels étais de soutainement pour renforcer la poutrelle primaire. Le positionnement des étais se fera en effet de façon sensiblement symétrique et donc de façon relativement simple et intuitive par les opérateurs sur le chantier.

Le troisième manchon permet à la poutrelle primaire de présenter une section transversale rigoureusement identique sur toute sa longueur lorsqu'elle se trouve à sa longueur minimale avec les premier et deuxième manchons à recouvrement maximal de l'âme centrale. En outre, la poutrelle primaire présente ainsi selon sa longueur une pluralité de zones d'appui situées au même niveau afin de permettre un posage à un même niveau d'éléments (tels que des plaques) de coffrage de dalle ou analogue.

De plus, les premier, deuxième et troisième manchons peuvent être utilisés de façon identique pour l'accrochage latéral de poutrelles secondaires, ces dernières pouvant de ce fait présenter une longueur unique. La gestion et l'utilisation des poutrelles secondaires sont ainsi simplifiées.

Enfin, la poutrelle primaire présente ainsi un moment d'inertie axial relativement constant selon toute sa longueur.

Avantageusement, les moyens intermédiaires d'accrochage de poutrelles secondaires et les premiers et deuxièmes moyens d'accrochage de poutrelles secondaires peuvent comporter des goulottes latérales de réception de poutrelle secondaire.

On dispose ainsi de moyens d'accrochage de poutrelles secondaires facilement accessibles, simples et rapides à utiliser : l'accrochage d'une poutrelle secondaire se fait par un simple mouvement de translation provoquant simultanément un engagement de la poutrelle secondaire dans les goulottes latérales de réception de deux poutrelles primaires disposées à l'écart l'une de l'autre.

De préférence, lors du coulissement des premier et deuxième manchons, les premiers et deuxièmes moyens d'accrochage de poutrelles secondaires peuvent être respectivement distants des moyens intermédiaires d'accrochage de poutrelles secondaires d'au plus environ 20 cm.

On permet ainsi l'accrochage de poutrelles secondaires sur la poutrelle primaire selon une distance d'au plus 20 cm, distance qui limite fortement le risque qu'un homme chute en passant entre deux poutrelles secondaires adjacentes.

De préférence, la poutrelle primaire peut comporter des moyens de verrouillage des premier et deuxième manchons sur l'âme centrale.

De tels moyens de verrouillage, s'ils ne sont pas forcément nécessaires lorsque la poutrelle primaire est assemblée au sein d'une structure de soutien pour coffrage, facilitent néanmoins la manutention et la mise en place de la poutrelle primaire en évitant tout coulissement intempestif des premier et deuxième manchons sur l'âme centrale.

De préférence, les moyens de verrouillage peuvent comporter :
- des trous dans l'âme centrale et au moins un trou dans chacun des premier et deuxième manchons, disposés de façon à pouvoir venir en correspondance par coulissement des premier et deuxième manchons sur l'âme centrale,
- des goupilles aptes à pénétrer simultanément dans un trou d'un premier ou deuxième manchon et dans un trou de l'âme centrale en correspondance.

De tels moyens de verrouillage sont simples, faciles à utiliser, robustes et relativement bien protégés des chocs pouvant se produire dans l'environnement extérieur.

D'autres objets, caractéristiques et avantages de la présente invention ressortiront de la description suivante de modes de réalisation particuliers, faite en relation avec les figures jointes, parmi lesquelles :
- la figure 1 est une vue en perspective d'une poutrelle primaire selon un mode de réalisation particulier de l'invention, ladite poutrelle primaire présentant une longueur minimale ;
- la figure 2 est une vue en perspective de la poutrelle primaire de la figure 1 présentant une longueur ajustée maximale ;
- la figure 3 est une vue en coupe transversale de la poutrelle primaire des figures 1 et 2 ; et
- la figure 4 est une vue en perspective de la poutrelle primaire de la figure 2 lors de son utilisation avec des poutrelles secondaires pour former une structure de coffrage de dalle ou analogue.

Les figures 1 et 2 illustrent un mode de réalisation particulier de poutrelle primaire 1 de soutien selon l'invention. Sur la figure 1, la poutrelle primaire 1 présente une longueur totale L1 minimale tandis que sur la figure 2, la poutrelle primaire 1 présente une longueur totale L2 maximale. La longueur totale de la poutrelle primaire 1 est ainsi ajustable entre les longueurs L1 et L2 pour convenir aux différentes situations que peuvent rencontrer des maçons sur un chantier.

Pour ce faire, la poutrelle primaire 1 comprend une âme centrale 2 s'étendant selon une direction longitudinale I-I entre une première extrémité 2a et une deuxième extrémité 2b (figure 2). La poutrelle primaire 1 comporte également :
- des moyens intermédiaires d'accrochage de poutrelles secondaires 3, disposés de façon fixe sur un tronçon intermédiaire 4 de l'âme centrale 2,
- des premier 5 et deuxième 6 manchons, comportant chacun des premiers 7 ou deuxièmes 8 moyens d'accrochage de poutrelles secondaires respectifs et des premier 9 ou deuxième 10 nez d'accrochage respectifs.

Les manchons 5 et 6 sont montés respectivement à coulissement selon la direction longitudinale I-I sur des premier 20a et deuxième 20b tronçons d'extrémité de l'âme centrale 2 de façon à pouvoir coulisser sur l'âme centrale 2 de part et d'autre, vers et à l'écart, des moyens intermédiaires d'accrochage de poutrelles secondaires 3.

En particulier, comme il est plus particulièrement visible sur la figure 2, les moyens intermédiaires d'accrochage de poutrelles secondaires 3 sont portés par un troisième manchon 11 fixé sur l'âme centrale 2 par des rivets 23.

Le troisième manchon 11 présente une section transversale identique à celle des premier 5 et deuxième 6 manchons.

Cette section transversale, commune aux premier 5, deuxième 6 et troisième 11 manchons, est illustrée de façon plus détaillée sur la figure 3.

Sur ladite figure 3, on voit que les moyens intermédiaires d'accrochage de poutrelles secondaires 3 et les premiers 7 et deuxièmes 8 moyens d'accrochage de poutrelles secondaires comportent des goulottes latérales de réception 12a,12b de poutrelles secondaires, s'étendant respectivement longitudinalement le long du tronçon intermédiaire 4 de l'âme centrale 2 et le long des premier 5 et deuxième 6 manchons.

On voit plus particulièrement sur la figure 4 que la goulotte latérale de réception 12a est conformée de façon à recevoir en appui les nez d'accrochage 13 de poutrelles secondaires 14a à 14h. Il en est de même pour la goulotte latérale de réception 12b.

Les nez d'accrochage 13, tout comme les nez d'accrochage 9 et 10, présentent une structure inférieure en forme de crochet venant s'engager dans la goulotte 12a.

Le fond 15 de la goulotte latérale de réception 12a permet l'appui des poutrelles secondaires 14a à 14h sur la poutrelle primaire 1, tandis que l'aile relevée 16 de la goulotte latérale de réception 12a s'oppose au retrait des poutrelles secondaires 14a à 14h à l'écart de la poutrelle primaire 1 selon un mouvement de translation illustré par la flèche 24.

A leur autre extrémité, les poutrelles secondaires 14a à 14h sont également munies de nez d'accrochage 13 engagés dans une goulotte latérale de réception 12b d'une autre poutrelle primaire 1 de façon à maintenir les deux poutrelles primaires 1 à une distance d'écartement constante selon toute leur longueur.

On voit plus particulièrement sur la figure 2 que, lors du coulissement des premier 5 et deuxième 6 manchons, les premiers 7 et deuxièmes 8 moyens d'accrochage de poutrelles secondaires sont respectivement distants des moyens intermédiaires d'accrochage de poutrelles secondaires 3 d'une distance d d'au plus environ 20 cm.

On distingue également sur cette figure 2 que la poutrelle primaire 1 comporte des moyens de verrouillage 17 des premier 5 et deuxième 6 manchons sur l'âme centrale 2.

En l'espèce, les moyens de verrouillage 17 comportent :
- une pluralité de trous 18 dans l'âme centrale 2 et au moins un trou 19 dans chacun des premier 5 et deuxième 6 manchons, les trous 18 et 19 étant disposés de façon à pouvoir venir en correspondance lors du coulissement des premier 5 et deuxième 6 manchons sur l'âme centrale 2,
- des goupilles 20 aptes à pénétrer simultanément dans un trou 19 d'un premier 5 ou deuxième 6 manchon, et dans un trou 18 de l'âme centrale 2 en correspondance.

Dans le mode de réalisation illustré sur les figures 1 et 2, les goupilles 20 sont en fait des boulons constitués d'une vis 21 et d'un écrou 22.

Lorsque les trous 19 des premier 5 ou deuxième 6 manchons sont disposés en correspondance de trous 18 de l'âme centrale 2, les vis 21 sont engagées transversalement à travers les manchons 5 et 6 et l'âme centrale 2, et l'écrou 22 est vissé sur l'extrémité libre filetée de la vis 21 dépassant hors des manchons 5 et 6.

Après engagement des vis 21 à travers les manchons 5 et 6 et l'âme centrale 2, tout coulissement des manchons 5 et 6 est empêché.

L'utilisation de poutrelles primaires 1 pour l'assemblage d'une structure de soutien pour coffrage de dalle ou analogue va désormais être expliquée plus en détails.

Tout d'abord, la poutrelle primaire 1 se trouve dans la configuration illustrée sur la figure 1 dans laquelle elle présente une longueur totale L1 minimale. Le stockage de la poutrelle primaire 1 et le transport sont ainsi facilités.

Si la longueur totale L1 satisfait à l'utilisation envisagée sur le chantier, l'opérateur conserve la poutrelle primaire 1 avec une longueur totale L1 et fixe les nez d'accrochage 9 et 10 sur deux murs distants l'un de l'autre d'une distance égale ou légèrement supérieure à la longueur totale L1.

L'opérateur installe ensuite une autre poutrelle primaire 1 identique sur les deux murs, cette poutrelle primaire 1 étant située à une même hauteur et parallèle à la première poutrelle primaire 1. Lors de cette opération, l'opérateur dispose les poutrelles primaires 1 à une distance l'une de l'autre correspondant à la longueur des poutrelles secondaires 14a à 14h.

L'opérateur pose ensuite en appui les poutrelles secondaires 14a à 14h sur les poutrelles primaires 1 en engageant les nez d'accrochage 13 dans les goulottes latérales de réception 12a et 12b. Les poutrelles secondaires 14a à 14h présentent une même longueur, ce qui facilite leur utilisation et la gestion de leur stock.

Enfin, l'opérateur dispose une plaque de coffrage en appui sur le dessus des poutrelles primaires 1 et des poutrelles secondaires 14a à 14h par un simple mouvement de translation sensiblement vertical illustré par la flèche 25 sur les figures 3 et 4.

Si la longueur totale L1 de la poutrelle primaire 1 ne convient pas à l'utilisation envisagée, l'opérateur retire les moyens de verrouillage 17 pour augmenter la longueur des poutrelles primaires 1 jusqu'à la longueur totale L2 si nécessaire. Une fois la longueur des poutrelles primaires 1 ajustée, l'opérateur peut réinstaller les moyens de verrouillage 17. Les moyens de verrouillage 17 ne sont toutefois pas obligatoires à partir du moment où les nez d'accrochage 9 et 10 sont convenablement solidarisés aux murs.

De la même façon que précédemment, l'opérateur installe une autre poutrelle primaire 1 de soutien à l'écart de la poutrelle primaire 1, puis, comme illustré sur la figure 4, il dispose une pluralité de poutrelles secondaires 14a à 14h en engageant les nez d'accrochage 13 de ces dernières dans les goulottes latérales de réception 12a et 12b des poutrelles primaires 1.

Sur la figure 4, on observe que la poutrelle secondaire 14c est engagée dans la goulotte latérale de réception 12a (et 12b, non visible) des premiers manchons 5, tandis que les poutrelles secondaires 14d et 14e sont engagées dans la goulotte latérale de réception 12a (et 12b, non visible) des troisièmes manchons 11, et que la poutrelle secondaire 14f est engagée dans la goulotte latérale de réception 12a (et 12b, non visible) des deuxièmes manchons 6.

La distance entre les poutrelles secondaires 14c et 14d, ou 14e et 14f d'une part, et entre les poutrelles secondaires 14e et 14f d'autre part, est au plus d'environ 20 cm pour limiter les risques qu'un homme chute entre les poutrelles 14c et 14d, 14d et 14e, ou 14e et 14f.

Lors de l'ajustement de la longueur de la poutrelle primaire 1, l'opérateur peut judicieusement faire coulisser de façon identique les premier 5 et deuxième 6 manchons à l'écart du tronçon intermédiaire 4 de l'âme centrale 2 et, par la suite, installer les poutrelles secondaires 14a à 14h de façon symétrique de part et d'autre du milieu du tronçon intermédiaire 4.

La charge à laquelle est ensuite soumise la poutrelle primaire 1 sera ainsi reprise de façon symétrique de part et d'autre du milieu du tronçon intermédiaire 4, ce qui facilite la prévision de son comportement en flexion sous charge et la disposition rapide et intuitive d'étais de soutènement pour aider la poutrelle primaire 1 à soutenir la charge si besoin est.

Dans la structure de soutien pour coffrage de dalle ou analogue illustrée sur la figure 4, les faces supérieures 5a, 6a et 11a des manchons 5 et 6 et du tronçon intermédiaire 4 se trouvent à un même niveau, qui correspond également au niveau auquel se trouvent les faces supérieures 22a à 22h des poutrelles secondaires 14a à 14h. On peut ainsi disposer une plaque de coffrage sur la poutrelle primaire 1 et les poutrelles secondaires 14a à 14h sur un seul et même plan.

La présente invention n'est pas limitée aux modes de réalisation qui ont été explicitement décrits, mais elle en inclut les diverses variantes et généralisations contenues dans le domaine des revendications ci-après.

## Revendications

1. Poutrelle primaire (1) de soutien pour coffrage de dalle ou analogue, comprenant une âme centrale (2) s'étendant selon une direction longitudinale (I-I) entre une première extrémité (2a) et une deuxième extrémité (2b), comportant :
- des moyens intermédiaires d'accrochage de poutrelles secondaires (3), disposés de façon fixe sur un tronçon intermédiaire (4) de l'âme centrale (2),
- des premier (5) et deuxième (6) manchons, comportant chacun des premiers (7) ou deuxièmes (8) moyens d'accrochage de poutrelles secondaires respectifs et des premier (9) ou deuxième (10) nez d'accrochage respectifs, montés respectivement à coulissement selon la direction longitudinale (I-I) sur des premier (20a) et deuxième (20b) tronçons d'extrémité de l'âme centrale (2) de façon à pouvoir coulisser sur l'âme centrale (2) de part et d'autre, vers et à l'écart, des moyens intermédiaires d'accrochage de poutrelles secondaires (3),
**caractérisée en ce que** :
- les moyens intermédiaires d'accrochage de poutrelles secondaires (3) et les premiers (7) et deuxièmes (8) moyens d'accrochage de poutrelles secondaires d'étendent respectivement latéralement et longitudinalement le long du tronçon intermédiaire (4) de l'âme centrale (2) et le long des premier (5) et deuxième (6) manchons,
- les moyens intermédiaires d'accrochage de poutrelles secondaires (3) sont portés par un troisième manchon (11),
- le troisième manchon (11) présente une section transversale identique à celle des premier (5) et deuxième (6) manchons.

2. Poutrelle primaire (1) de soutien selon la revendication 1, **caractérisée en ce que** les moyens intermédiaires d'accrochage de poutrelles secondaires (3) et les premiers (7) et deuxièmes (8) moyens d'accrochage de poutrelles secondaires comportent des goulottes latérales de réception (12a, 12b) de poutrelle secondaire.

3. Poutrelle primaire (1) de soutien selon l'une des revendications 1 ou 2, **caractérisée en ce que**, lors du coulissement des premier (5) et deuxième (6) manchons, les premiers (7) et deuxièmes (8) moyens d'accrochage de poutrelles secondaires sont respectivement distants des moyens intermédiaires d'accrochage de poutrelles secondaires (3) d'au plus environ 20 cm.

4. Poutrelle primaire (1) de soutien selon l'une quelconque des revendications 1 à 3, **caractérisée en ce qu'**elle comporte des moyens de verrouillage (17) des premier (5) et deuxième (6) manchons sur l'âme centrale (2).

5. Poutrelle primaire (1) de soutien selon l'une quelconque des revendications 1 à 4, **caractérisée en ce que** les moyens de verrouillage (17) comportent :
- des trous (18) dans l'âme centrale (2) et au moins un trou (19) dans chacun des premier (5) et deuxième (6) manchons, disposés de façon à pouvoir venir en correspondance par coulissement des premier (5) et deuxième (6) manchons sur l'âme centrale (2),
- des goupilles (20) aptes à pénétrer simultanément dans un trou (19) d'un premier (5) ou deuxième (6) manchon et dans un trou (18) de l'âme centrale (2) en correspondance.

6. Structure de soutien pour coffrage de dalle ou analogue, **caractérisée en ce qu'**elle comporte :
- une pluralité de poutrelles primaires (1) de soutien selon l'une quelconque des revendications 1 à 5, lesdites poutrelles primaires (1) de soutien étant identiques entre elles,
- une pluralité de poutrelles secondaires (14a-14h) identiques entre elles au moins en longueur.
